# FASCICULE DE BREVET EUROPEEN

(11) **EP 1 371 897 B1**
(45) Date de publication et mention de la délivrance du brevet: **15.08.2007**
(21) Numéro de dépôt: 03356087.1
(22) Date de dépôt: 10.06.2003
(51) Int. Cl.: F21S 8/00, F21W 121/00

(54) **Dispositif d'éclairage et de décoration**
Dekorative Beleuchtungseinrichtung
Lighting and decorative device

(30) Priorité: 12.06.2002 FR 0207219
(43) Date de publication de la demande: 17.12.2003
(73) Titulaire: Fontoynont, Marc, 69140 Rillieux (FR)
(72) Inventeur: Fontoynont, Marc, 69140 Rillieux (FR)
(74) Mandataire: Maureau, Philippe

(56) Documents cités:
- WO-A-01/17637
- WO-A-90/14782
- DE-U- 20 114 687
- US-A- 3 166 253
- US-A- 4 469 726
- US-A- 4 972 306
- US-A- 5 251 392
- US-A- 6 078 424
- PATENT ABSTRACTS OF JAPAN vol. 1996, no. 05, 31 mai 1996 (1996-05-31) & JP 08 007627 A (HAZAMA GUMI LTD), 12 janvier 1996 (1996-01-12)

## Description

La présente invention se rapporte au domaine technique général des accessoires de décoration et d'éclairage d'espaces intérieurs et notamment d'espaces ou de pièces privés de vue vers l'extérieur.

Ces accessoires sont à la fois des produits de décoration et des moyens d'éclairage performants.

Il est en effet souhaitable lorsque l'on ne dispose pas de fenêtres donnant sur l'extérieur de disposer d'un éclairage adapté à tous types d'occupation. Cet éclairage est par exemple adapté à un travail de lecture en réduisant au mieux l'éblouissement ou à un travail sur écran du type ordinateur, car il réduit les reflets sur l'écran.

Il est donc intéressant d'apporter dans de telles pièces des quantités de lumière suffisantes et le cas échéant de simuler une vue vers l'extérieur.

Le document DE 20114687 U1 concerne une fenêtre virtuelle comprenant un caisson dont le fond est obturé par un réflecteur en avant duquel sont disposés successivement, un moyen d'éclairage, un verre filtrant et un décor.

Le document WO 01/17637 concerne un dispositif d'affichage comportant un réseau lenticulaire permettant de dissocier une image de départ en vue de faire apparaître deux images différentes en fonction de la position de l'observateur vis-à-vis du dispositif.

Le document US 6078424 décrit un dispositif de présentation d'images sous forme de courtes scènes animées. A cet effet ce dispositif comprend une image disposée en arrière d'un réseau lenticulaire et un mouvement relatif est créé entre l'image et le réseau lenticulaire.

Le but de la présente invention vise à réaliser un dispositif d'éclairage et de décoration, donnant l'impression aux personnes occupant une pièce équipée d'un tel dispositif d'être en présence d'une vraie fenêtre donnant par exemple sur une scène ou un paysage extérieur.

Un autre but de la présente invention vise à utiliser le dispositif d'éclairage et de décoration pour se substituer aux éclairages classiques à base de sources fluorescentes ou halogènes prévus dans des pièces dépourvues de lumière extérieure.

Les buts assignés à la présente invention sont atteints à l'aide d'un dispositif d'éclairage et de décoration destiné à être installé dans un local, par exemple dépourvu de fenêtre, comportant les caractéristiques de la revendication 1.

D'autres caractéristiques et avantages ressortiront également de la description détaillée donnée ci-après, en référence aux dessins annexés à titre d'exemple, dans lesquels :
- la figure 1 est un exemple de réalisation du dispositif d'éclairage et de décoration conforme à l'invention.
- les figures 2, 3 et 4 sont des exemples de réalisation de sources lumineuses du dispositif conforme à l'invention.

La figure 1 représente un exemple de réalisation d'un dispositif 1 d'éclairage et de décoration conforme à l'invention.

Ce dispositif 1 peut être considéré comme une fenêtre virtuelle.

Ses dimensions doivent être adaptées à un local 2 considéré, et notamment aux dimensions de celui-ci, afin de garantir l'efficacité optimale des effets recherchés.

A titre d'exemple il peut être nécessaire au dispositif 1 de fournir au moins 300 à 500 lumen par mètre carré de surface. Dans d'autres applications particulières il peut être nécessaire de fournir plus de 500 lm/m².

Visuellement, il cherche à suggérer une scène lumineuse réelle avec une vue vers l'infini, c'est-à-dire vers le ciel, vers un paysage naturel, un bord de mer, la campagne, la montagne ou encore la ville.

Les dimensions d'un tel dispositif 1 peuvent ainsi varier de quelques dizaines de centimètres à plusieurs mètres.

Le dispositif 1 conforme à l'invention réalisant ainsi une fenêtre virtuelle comporte une source de lumière, cette dernière est par exemple constituée d'une plaque lumineuse 3 produisant le flux lumineux nécessaire à l'effet recherché.

Cette plaque lumineuse 3 permet un certain contrôle de la répartition des luminances et des teintes sur sa surface, en vue d'accentuer le réalisme des images que l'on souhaite faire apparaître et le cas échéant de permettre la simulation de variations climatiques.

Ainsi on spécifie sur la surface de cette plaque lumineuse la répartition précise des températures de couleurs et des luminances pour chaque scénario envisagé.

Cette plaque lumineuse 3 peut utiliser de nombreuses technologies disponibles, du type éclairage par la tranche à l'aide de tubes ou de lignes de sources ponctuelles tel que des leds, éclairage par émision lumineuse du substrat, éclairage par plaques fluorescentes, nappes de sources lumineuses sur la surface de la plaque, tel que des leds, cristaux liquides ou autres technologies d'écrans lumineux, éclairage à l'aide de sources disposées derrière une plaque.

La figure 2 représente un exemple de plaque lumineuse 3 constituée de sources lumineuses S1 à S6 situées derrière une plaque diffusante 4. Le nombre de sources lumineuses est choisi pour chaque application particulière et peut le cas échéant être supérieure à 6 voire très élevé.

La figure 3 représente un autre exemple de plaque lumineuse 3 utilisant des sources de lumière S7, S8 situées en périphérie, du type diodes électroluminescentes, tubes fluorescents ou autres. La lumière pénètre ainsi dans un caisson ou un matériau 5 et la lumière est ensuite diffusée vers l'extérieur, selon les flèches référencées par D. Les sources de lumière sont dans ce cas réparties de préférence sur l'ensemble de la périphérie du cadre support.

La figure 3 représente encore un autre exemple de plaque lumineuse 3 laquelle est éclairée par des sources internes S9 à S13, pouvant être plus ou moins nombreuses et réparties plus ou moins uniformément. Ceci est le cas de plaques fluorescentes 6, offrant une production de lumière continue, de céramiques ou de tout autre dispositif photoluminescent. Des diodes, cristaux liquides ou autres technologies d'écrans lumineux peuvent également convenir.

La source de lumière ou le cas échéant une pluralité de sources de lumière sont par conséquent montées dans un cadre support 7 fixé sur une paroi 8 de l'un des murs du local 2.

Selon l'invention, il est également possible d'utiliser un ensemble de sources lumineuses du type de celles décrites précédemment agencées et réparties dans le cadre support 7. Certain des moyens d'éclairage sont ainsi, selon l'utilisation ou l'effet recherché, des sources de lumière directionnelles.

Le dispositif 1 d'éclairage et de décoration comprend également un élément de décoration 9 représentant par exemple une scène extérieure, montée dans le cadre support 7, de même qu'un moyen de simulation d'un relief associé à l'élément de décoration 9.

Ce moyen de simulation d'un relief, associé à l'élément de décoration 9, est par exemple une image réalisée sur un support permettant à la lumière de la traverser.

Une telle image utilise un dispositif destiné à créer une impression de relief, c'est-à-dire une impression de profondeur, constitué par un réseau lenticulaire du type de ceux commercialisés sous la marque KODAK (nom déposé).

L'image en relief contient par exemple une série d'objets ou d'éléments, dont chacun est positionné selon une distance précise de l'observateur. Selon un ordre établi, du plus près au plus lointain.

Divers plans peuvent ainsi être créés, mais on peut également opter pour une répartition des profondeurs qui soit continue.

A titre d'exemple, le ciel ou certains éléments de paysage sont représentés dans le plan le plus lointain possible. L'impression d'éloignement est alors accentuée par la présence d'un premier plan bien détaillé.

Dans le cas d'un réseau lenticulaire, l'image doit être plaquée sur la plaque lumineuse 3.

Le dispositif conforme à l'invention représenté par exemple à la figure 1 comprend un filtre 10 monté sur le cadre support 7.

Ce filtre 10 absorbe partiellement la lumière émise par la source lumineuse, et l'élément de décoration 9 est observé à travers ledit filtre 10. Ce filtre 10 est un élément destiné à accrocher le regard mais permettant néanmoins la vision d'une scène lumineuse. Il peut être constitué de tout système utilisé en combinaison avec une fenêtre pour se protéger de la lumière, tel un store vénitien, tissu de type screen ou autre, volet en bois, jalousie, moucharabieh, plaque perforée, plaque de métal déployé, ou plaque de verre avec des lignes sérigraphiées ou collées.

La caractéristique optique du filtre 10 est qu'il combine une vision traversante et un motif régulier pour accrocher le regard sur un premier plan.

Le dispositif 1 d'éclairage et de décoration peut également comprendre au moins une source lumineuse directionnelle.

Cette source, par exemple destinée à simuler le soleil, est intégrée à la plaque lumineuse 3 ou placée devant (voire derrière) ladite plaque, ce qui peut nécessiter une perforation locale. Elle est par exemple constituée d'une ou de plusieurs sources de lumière à faisceaux étroits, c'est-à-dire dont le demi angle d'ouverture est inférieur à 20°.

Ces sources lumineuses peuvent être dissimulées à la vue grâce au cadre support 7, le cas échéant grâce également au filtre 10.

L'intensité de cette source lumineuse directionnelle et sa teinte peuvent également être ajustées selon des scénarii choisis. La teinte est bien entendu déterminée ou caractérisée par les coordonnées chromatiques de la source de lumière. Une combinaison de plusieurs sources permet ainsi d'atteindre des effets particuliers.

A titre d'exemple l'élément de décoration peut être une photographie d'une scène correspondant à une vue souhaitée depuis la fenêtre.

Sur le plan lumineux les teintes de lumière sont ajustées pour se rapprocher le plus directement des teintes du ciel clair, des nuages ou de matériaux iradiés par le soleil. Les teintes de lumière ne sont donc pas nécessairement constantes sur l'intégralité de la surface du dispositif 1 d'éclairage et de décoration.

Avantageusement les teintes et intensités peuvent être ajustées à la demande de l'utilisateur selon des scénarii prédéfinis.

A ce titre le dispositif 1 d'éclairage et de décoration comprend un module de commande électronique pilotant l'émission de lumière de la source lumineuse, et le cas échéant de la pluralité de sources lumineuses.

Le dispositif 1 conforme à l'invention comporte avantageusement un organe de commande permettant à l'utilisateur de choisir l'ambiance lumineuse du local adapté à son activité.

Avantageusement le filtre 10 est associé à un moyen de réglage permettant d'ajuster le coefficient de transmission de lumière dudit filtre 10.

Le module de commande électronique peut également piloter ce moyen de réglage du filtre 10.

Le module de commande électronique comprend selon un exemple de réalisation, une unité de mémorisation permettant d'enregistrer un enchaînement de consignes et de commandes de la ou des sources lumineuses et/ou du filtre 10.

De tels enchainements correspondant à des enchainements ou des successions de scénarii d'éclairage donnés, peuvent être stables ou évolutifs dans le temps. Cette évolution peut être continue ou non.

L'organe de commande est par exemple un contrôleur permettant d'opter pour un scénario ou un autre ou de faire varier les paramètres lumineux d'un scénario.

Il permet par exemple de sélectionner le niveau d'intensité lumineuse de chaque source lumineuse et en mode manuel il permet à l'usager de sélectionner l'ambiance lumineuse souhaitée. En mode automatique il peut programmer par exemple des enchainements de scénarii particuliers.

A titre d'exemple un premier scénario peut simuler un ciel d'orage correspondant à une répartition uniforme des luminances, lesquelles présentent une température de couleur de 3 000° K.

Selon un autre scénario représentant un ciel d'été la température de couleur de la partie supérieure de l'image est de 5 000° K, la température de couleur sous l'horizon est de 3 000° K et la température de couleur de la zone circum solaire ou du soleil est de 4 000° K.

Les températures de couleur sont bien entendu données en référence au rayonnement du corps noir, bien défini et connu en physique.

De nombreuses autres scénarii peuvent être proposés ou envisagés.

Le dispositif d'éclairage conforme à l'invention présente une épaisseur comprise entre 4 mm et 0,5 m, ladite épaisseur dépendant des technologies utilisées d'une part et de l'espace disponible d'autre part. Selon un exemple de réalisation avantageuse, l'épaisseur du dispositif d'éclairage est d'environ 50 mm.

Le dispositif d'éclairage conforme à l'invention peut également servir à éclairer deux espaces à la fois. En effet, la plaque lumineuse peut être utilisée pour éclairer un élément de décoration 9 et un moyen de simulation de relief associé, et ce de chaque côté de ladite plaque lumineuse.

Le dispositif d'éclairage peut ainsi constituer une paroi de séparation dans un local ou être intégré dans une telle paroi de séparation existante.

## Revendications

1. Dispositif (1) d'éclairage et de décoration destiné à être installé dans un local (2), par exemple dépourvu de fenêtre en vue de former une fenêtre virtuelle, du type comprenant un cadre support (7) fixé sur une paroi (8) de l'un des murs du local (2), au moins une source de lumière montée à l'intérieur du cadre support (7), et un élément de décoration (9) représentant par exemple une scène extérieure, monté dans le cadre support (7), **caractérisé en ce qu'**il comprend, à l'intérieur du cadre et de l'arrière vers l'avant :
- une plaque lumineuse (3),
- une image plaquée sur la plaque lumineuse,
- un moyen de simulation d'un relief constitué par un réseau lenticulaire réalisant un phénomène de stéréographie,
- un filtre (10) monté sur le cadre support (7), absorbant partiellement la lumière émise par la source lumineuse, l'élément de décoration étant observé à travers ledit filtre (10).
- un ensemble de sources lumineuses de plusieurs couleurs, directionnelles ou non, agencées et réparties dans le cadre support (7), et
- un module de commande électronique, pilotant l'émission des sources lumineuses associées à la plaque lumineuse (3), pour faire varier l'intensité et/ou les couleurs de l'éclairage.

2. Dispositif selon la revendication 1, **caractérisé en ce que** la plaque lumineuse fournit une lumière diffuse.

3. Dispositif (1) selon la revendication 1, **caractérisé en ce que** le filtre (10) est un élément de protection solaire de fenêtre du type volet, store vénitien, toile screen, écran perforé, ou un métal déployé.

4. Dispositif (1) selon la revendication 1 ou 3, **caractérisé en ce que** le filtre (10) est associé à un moyen de réglage permettant d'ajuster le coefficient de transmission de lumière dudit filtre (10),

5. Dispositif (1) selon les revendications 1 et 4, **caractérisé en ce que** le module de commande électronique pilote le moyen de réglage du filtre (10).

6. Dispositif (1) selon la revendication 1, **caractérisé en ce qu'**il comprend un organe de commande permettant à l'utilisateur de choisir l'ambiance lumineuse du local (2), adaptée à son activité.

7. Dispositif (1) selon l'une des revendications 1 à 6, **caractérisé en ce que** le module de commande électronique comprend une unité de mémorisation, permettant d'enregistrer un enchaînement de consignes de commande de la ou des sources lumineuses et/ou du filtre (10), correspondant à un scénario d'éclairage donné, ledit scénario pouvant être stable ou évolutif dans le temps.

8. Dispositif (1) selon l'une des revendications 1 à 7, **caractérisé en ce que** des sources lumineuses (S1 - S2) sont disposées derrière une plaque diffusante (4).

9. Dispositif (1) selon l'une des revendications 1 à 7, **caractérisé en ce que** des sources lumineuses (S1 - S2) sont disposées à l'intérieur d'un caisson, en périphérie d'une plaque (5) de diffusion de la lumière.

10. Dispositif (1) selon l'une des revendications 1 à 7, **caractérisé en ce que** la plaque lumineuse (3) est constituée par une plaque fluorescente (6) contenant des sources internes de lumière (S1 - S2)

## Claims

1. Lighting and decoration device (1) intended for installation in a room (2), for example one without a window in order to form a virtual window, of the type comprising a support frame (7) fixed to an inside wall (3) of one of these walls of the room (2), at least one light source mounted inside the support frame (7), and a decoration element (9) for example representing an outdoor scene, mounted in the support frame (7), **characterized in that** it comprises, inside the frame and from back to front:
- a light plate (3),
- an image laid flat on the light plate,
- a means of simulating a relief consisting of a lenticular network providing a stereradiographic effect,
- a filter (10) mounted on the support frame (7), partially absorbing the light emitted by the light source, the decoration element being observed through said filter (10),
- a set of light sources of several colours, directional or otherwise, arranged and distributed in the support frame (7), and
- an electronic control module, controlling the emission of the light sources associated with the light plate (3), to vary the intensity and/or the colours of the lighting.

2. Device according to Claim 1, **characterized in that** the light plate supplies a diffuse light.

3. Device (1) according to Claim 1, **characterized in that** the filter (10) is a window solar protection element of the shutter, venetian blind, cloth screen, perforated screen or expanded metal type.

4. Device (1) according to Claim 1 or 3, **characterized in that** the filter (10) is associated with an adjustment means for adjusting the light transmission coefficient of said filter (10).

5. Device (1) according to Claims 1 and 4, **characterized in that** the electronic control module controls the adjustment means of the filter (10).

6. Device (1) according to Claim 1, **characterized in that** it comprises a control unit enabling the user to choose the light ambience of the room (2), suited to his business.

7. Device (1) according to one of Claims 1 to 6, **characterized in that** the electronic control module comprises a memory unit, for saving a sequence of control instructions for the light source or sources and/or the filter (10), corresponding to a given lighting scenario, said scenario being able to remain stable or change over time.

8. Device (1) according to one of Claims 1 to 7, **characterized in that** the light sources (S1 - S2) are arranged behind a diffusing plate (4).

9. Device (1) according to one of Claims 1 to 7, **characterized in that** the light sources (S1 - S2) are positioned inside a boxed part, at the edge of a light diffusion plate (5).

10. Device (1) according to one of Claims 1 to 7, **characterized in that** the light plate (3) is made up of a fluorescent plate (6) containing internal light sources (S1 - S2).

## Patentansprüche

1. Dekorative Beleuchtungseinrichtung (1), vorgesehen für die Installation in einem Raum (2), beispielsweise ohne Fenster, um ein virtuelles Fenster zu bilden, vom Typ enthaltend einen Trägerrahmen (7), der an einer Wand (8) einer der Mauern des Raums (2) befestigt ist, mindestens eine Lichtquelle, die im Innern des Trägerrahmens (7) montiert ist, und ein Dekorationselement (9), beispielsweise eine Außenszene, das in dem Trägerrahmen (7) montiert ist,
**dadurch gekennzeichnet, dass** sie im Innern des Rahmens von hinten nach vorne enthält:
• eine Leuchtplatte (3),
• ein auf die Leuchtplatte aufgetragenes Bild,
• ein Mittel zur Simulation eines plastischen Bildwerks, das von einem linsenförmigen Netz gebildet ist, das eine perspektivische Darstellung realisiert,
• einen Filter (10), der an dem Trägerrahmen (7) montiert ist, der das von der Lichtquelle emittierte Licht teilweise absorbiert, wobei das Dekorationselement durch diesen Filter (10) hindurch betrachtet wird,
• einen Satz richtungsabhängiger oder richtungsunabhängiger Lichtquellen in mehreren Farben, die in dem Trägerrahmen (7) verteilt angeordnet sind, und
• ein elektronisches Steuermodul, das die Emission von den mit der Leuchtplatte (3) verbundenen Lichtquellen steuert, um die Stärke und/oder die Farben der Beleuchtung zu verändern.

2. Einrichtung nach Anspruch 1, **dadurch gekennzeichnet, dass** die Leuchtplatte ein Streulicht abgibt.

3. Einrichtung (1) nach Anspruch 1, **dadurch gekennzeichnet, dass** der Filter (10) ein Sonnenschutzelement für Fenster vom Typ Jalousie, Rollo, Rollbildwand, perforierte Abschirmung oder ein Streckgitter ist.

4. Einrichtung nach Anspruch 1 oder 3, **dadurch gekennzeichnet, dass** der Filter (10) mit einem Einstellmittel verbunden ist, mit dem sich der Lichtdurchgangskoeffizient des Filters (10) einstellen lässt.

5. Einrichtung entsprechend den Ansprüchen 1 und 4, **dadurch gekennzeichnet, dass** das elektronische Steuermodul das Einstellmittel des Filters (10) steuert.

6. Einrichtung (1) nach Anspruch 1, **dadurch gekennzeichnet, dass** sie ein Betätigungsorgan aufweist, mit dem der Benutzer die Umgebungsbeleuchtung des Raums (2) angepasst an seine Tätigkeit auswählen kann.

7. Einrichtung (1) nach einem der Ansprüche 1 bis 6, **dadurch gekennzeichnet, dass** das elektronische Steuermodul eine Speichereinheit aufweist, mit der sich eine Verkettung von Stellwerten zur Steuerung der Lichtquelle oder Lichtquellen und/oder des Filters (10) entsprechend einem vorgegebenen Beleuchtungsszenario speichern lässt, wobei dieses Szenario feststehend oder mit der Zeit veränderbar sein kann.

8. Einrichtung (1) nach einem der Ansprüche 1 bis 7, **dadurch gekennzeichnet, dass** Lichtquellen (S1- S2) hinter einer Diffusionsplatte (4) angeordnet sind.

9. Einrichtung (1) nach einem der Ansprüche 1 bis 7, **dadurch gekennzeichnet, dass** Lichtquellen (S1 - S2) im Innern eines Gehäuses in Peripherie einer Platte (5) zur Lichtstreuung angeordnet sind.

10. Einrichtung (1) nach einem der Ansprüche 1 bis 7, **dadurch gekennzeichnet, dass** die Leuchtplatte (3) von einer fluoreszierenden Platte (6) mit internen Lichtquellen (S1 - S2) gebildet ist.
